# EUROPÄISCHE PATENTSCHRIFT

(11) **EP 0 859 720 B1**
(45) Veröffentlichungstag und Bekanntmachung des Hinweises auf die Patenterteilung: **24.05.2000**
(21) Anmeldenummer: 96945873.6
(22) Anmeldetag: 07.11.1996
(51) Int. Cl.: B65D 47/08

(54) **VERSCHLUSSVORRICHTUNG FÜR BEHÄLTER**
CLOSING DEVICE FOR CONTAINERS
SYSTEME DE BOUCHAGE POUR RECIPIENTS

(30) Priorität: 10.11.1995 DE 19541830
(43) Veröffentlichungstag der Anmeldung: 26.08.1998
(73) Patentinhaber: INNOCOS INNOVATIVE VERPACKUNGEN FÜR DIE KOSMETISCHE INDUSTRIE GmbH, 51674 Wiehl-Bomig (DE)
(72) Erfinder: ROSENTHAL, Karl-Heinz, D-51580 Reichshof (DE); FILIP, Norbert, D-51674 Wiehl (DE)
(74) Vertreter: Lippert, Hans-Joachim, Dipl.-Ing.
(86) Internationale Anmeldenummer: DE9602142
(87) Internationale Veröffentlichungsnummer: WO9717261

(56) Entgegenhaltungen:
- EP-A- 0 111 813
- DE-U- 9 418 356
- GB-A- 2 279 339
- US-A- 2 901 153
- US-A- 3 407 967

## Beschreibung

Die Erfindung betrifft eine als Kippverschluß ausgebildete Verschlußvorrichtung für Behälter mit fließfähigen Medien, insbesondere für Reinigungsmittel, Kosmetika od. dgl., bestehend aus einem mit einer Behälteröffnung mediendicht befestigbarem Gehäuse mit einem Austrittsstutzen, der mit einer das Medium freigebenden Austrittsöffnung verbunden ist, einem mediendurchströmbaren Verschlußrohr, mittels dessen der Austrittsstutzen mediendicht verschließbar und freigebbar ist, sowie einem als Kipphebel ausgebildeten Betätigungselement an dem der Austrittskanal für das Medium vorgesehen ist, mittels dessen das Verschlußrohr in seine Sollposition überführbar ist.

Aus der EP 0 111 811 A1 ist eine Verschlußvorrichtung bekannt, bei der das Betätigungselement als Kippdeckel ausgeführt ist. An der Unterseite des Kippdeckels ist ein als Dichtring ausgebildetes Verschlußelement angeordnet, das abdichtend in die Austrittsöffnung des Austrittsstutzens eingreift. In radialem Abstand zu diesem Dichtring ist an der Unterseite des Kippdeckels eine Dichtkappe angeordnet, die in der Verschlußstellung sowie in der Öffnungsstellung den Austrittsstutzen außenseitig dichtend umschließt. Hierdurch ist gewährleistet, daß das in dem Behälter bevorratete Medium beim Passieren der Verschlußvorrichtung direkt der Austrittsöffnung zugeführt wird und nicht in Hohlräume der Verschlußvorrichtung eindringt, die dem Verschlußelement benachbart sind, wodurch unnötige Verluste des bevorrateten Mediums entstehen würden sowie die Handhabbarkeit der Verschlußvorrichtung beeinträchtigt werden könnte.

Es ist oftmals erforderlich, derartige Verschlußvorrichtungen bei fließfähigen Medien mit stark unterschiedlicher Viskosität einzusetzen. Des weiteren sind die Medien je nach Anwendungszweck in stark unterschiedlichen Dosierungen zu verwenden. Es sind daher Verschlußvorrichtungen erwünscht, die wahlweise mindestens zwei unterschiedliche Öffnungsquerschnitte freigeben, so daß der Öffnungsquerschnitt dem jeweils vorliegenden Medium bzw. dessen Dosierung anpaßbar ist. Dabei sollte der freigebbare Öffnungsquerschnitt über einen möglichst großen Bereich variierbar sein, so daß die Verschlußvorrichtung möglichst universell einsetzbar ist. Bei der in der EP 0 411 311 A1 beschriebenen Verschlußvorrichtung erweist sich hierbei als nachteilig, daß das Verschlußelement nur in eine geöffnete und in eine geschlossene Stellung überführbar ist, so daß nicht je nach Viskosität der Medien wahlweise unterschiedliche Öffnungsquerschnitte freigebbar sind. Des weiteren ist der Öffnungsquerschnitt aufgrund des beschränkten Verschwenkbereiches des Verschlußelementes auf eine vergleichsweise geringe Größe beschränkt, da anderenfalls eine dichtende Anlage der Dichtkappe an dem Austrittsstutzen nicht gewährleistbar ist.

Bei der aus der EP 0 111 813 bekannten gattungsgemäßen Vorrichtung ist das Verschlußrohr auf dem Austrittsstutzen so aufsetzbar, daß dieses im verschlossenen Zustand den Austrittsstutzen in sich aufnimmt. Das Verschlußrohr und der Austrittsstutzen verlaufen in Einbaulage kollinear zueinander. Das an dem Deckel angeformte Verschlußrohr wird beim Öffnen von dem Austrittsstutzen durch Kippen des Kipphebels beabstandet. Das Verschlußrohr bleibt mit dem Austrittsstutzen im geöffneten Zustand an einer Anlagekante in Verbindung. Bei einer nur teilweisen Öffnung der Austrittsöffnung erhöht sich durch den Rückstau der interne Druck innerhalb der Verschlußkappe. Dieser Rückstau tritt insbesondere an der Anlagekante zwischen Verschlußrohr und Austrittsstutzen auf, so daß es hier vornehmlich zu Undichtigkeiten kommt.

Der Erfindung liegt das technische Problem zugrunde, eine gattungsgemäße Verschlußvorrichtung derart weiterzuentwickeln, daß Undichtigkeiten innerhalb der Verschlußvorrichtung vermieden werden, die insbesondere im teilweise geöffneten Zustand durch den Rückstau des Mediums entstehen.

Zur Lösung dieses technischen Problems wird erfindungsgemäß vorgeschlagen, daß das Verschlußrohr beim Öffnen über seinen gesamten Umfang abdichtend in der Führungshülse längsverschieblich geführt ist, daß ein Endbereich desselben eine mediendicht von einem Dichtsitz aufnehmbare Eintrittsöffnung aufweist und ein anderer Endbereich, mit der das Medium freigebenden Austrittsöffnung in Verbindung steht, wobei das Verschlußrohr und der Dichtsitz relativ zueinander beabstandbar sind, so daß das Verschlußrohr bei der Beabstandung über seinen gesamten Verfahrweg mediendicht in der Führungshülse geführt ist, daß in Abhängigkeit von der Beabstandung die Eintrittsöffnung des Verschlußrohrs in mindestens zwei unterschiedliche Öffnungsquerschnitte freigebbar ist, und daß das flexible Verschlußrohr radial nach außen versetzt ist zum Umfang des Austrittsstutzens.

Durch das Ausmaß der Beabstandung des mediendurchströmbaren Verschlußelementes relativ zu dem Dichtsitz sind unterschiedliche Öffnungsquerschnitte der Eintrittsöffnung freigebbar. Da das bei der Beabstandung verfahrene Verschlußrohr über seinen gesamten Verfahrweg in dem Führungsrohr geführt wird, kann die Beabstandung so bemessen werden, daß in der Endstellung des Verfahrweges der von der Eintrittsöffnung freigegebene Querschnitt dem Querschnitt des mediendurchströmbaren Verschlußelementes entspricht. Damit ist ein maximaler Öffnungsquerschnitt geschaffen, so daß auch hochviskose Medien die Verschlußvorrichtung einfach passieren können. Das Verschlußelement kann dabei kontinuierlich oder stufenweise auf verschiedene Sollpositionen eingestellt werden, solange gewährleistet ist, daß bei der Höhenverstellung des Bauteils eine mediendichte Führung gewährleistet ist. Der Verfahrweg erfolgt entlang eines Kreisbogens. Der Klarstellung halber sei ausgeführt, daß die Beabstandung von Verschlußelement und Dichtsitz das Verschlußelement oder der Dichtsitz oder beide mittels des Betätigungselementes verfahren werden können.

Vorteilhafterweise weist der Austrittsstutzen eine seitliche Öffnung auf, durch die das Verschlußelement im Bereich des Dichtsitzes von dem austretenden Medium seitlich anströmbar ist. Hierdurch ist eine Ausführungsform mit besonders geringer Bauhöhe geschaffen. Dabei kann das Verschlußelement beispielsweise eine seitlich angeordnete Eintrittsöffnung aufweisen, die zu der seitlichen Öffnung des Austrittsstutzens fluchtend positionierbar ist.

Das Verschlußelement ist als vertikal angeordnetes, höhenverstellbares Rohr ausgeführt. Die mediendichte Führung ist als ein das Rohr voll umfänglich umschließender Zylinder ausgeführt oder erstreckt sich nur über einen Teilbereich des Umfangs.

Besonders vorteilhaft ist es, wenn das rohrförmige Verschlußelement an seiner unteren Stirnseite offen ausgeführt ist und mit dieser abdichtend an den Dichtsitz anlegbar ist. Hierdurch kann bei entsprechender Beabstandung, beispielsweise durch vertikalen Hub, der gesamte Innenquerschnitt des Rohres freigegeben werden. Der Dichtsitz kann dabei ortsfest an dem Gehäuse angeordnet sein, beispielsweise, indem er einstückig an diesem angeformt ist.

Das Rohr ist an seiner oberen Stirnseite mit einer Öffnung versehen, welche über einen Austrittskanal mit der Austrittsöffnung der Verschlußvorrichtung in Verbindung steht. Der Austrittskanal kann sich - ausgehend von der Stirnseite - auch über einen Teilbereich der seitlichen Rohrwandung erstrecken.

Eine konstruktiv besonders einfache Ausführungsform liegt vor, wenn das Verschlußelement mit dem der Austrittsöffnung zugewandten Ende einstückig an dem Betätigungselement angeformt ist.

Des weiteren ist es vorteilhaft, wenn der Austrittskanal in dem Betätigungselement angeordnet ist und seitlich aus diesem austritt, wobei das Betätigungselement in der Verschlußstellung des Verschlußelementes im Bereich des Austrittskanals abdichtend an der Innenwand des Gehäuses anliegt und in der ersten der Öffnungspositionen die Austrittsöffnung vollständig freigibt. Hierdurch liegt eine Verschlußvorrichtung mit zwei Dichtungsbereichen vor, die einen besonders sicheren Einschluß des in dem Behälter bevorrateten Mediums gewährleistet. Des weiteren ist in jeder Öffnungsposition der Austrittskanal vollständig freigelegt und durch das austretende Medium vollständig durchspülbar, so daß sich keine Verkrustungen des Mediums im Austrittskanal festsetzen können.

Die das Verschlußelement mediendicht umgebende Führung ist vorzugsweise kreisbogenartig geformt, so daß eine Rohr-in-Rohr-Führung gegeben ist.

Es ist besonders vorteilhaft, wenn das Verschlußrohr exzentrisch zur Schwenkachse des Kipphebels mit diesem verbunden ist. Ist beispielsweise eine zylindrische Führungshülse vorgesehen, so erfolgt unter Verschwenkung des Kipphebels ein Hub des in der Führungshülse angeordneten flexiblen Rohres und der aus der zylindrischen Führungshülse vorstehende Bereich des flexiblen Rohres wird bogenförmig deformiert. Hierdurch ist die vergleichsweise aufwendige Ausbildung von bogenförmig geformten, relativ zueinander bewegten Bauteilen, die abdichtend aneinander anliegen, entbehrlich und eine besonders einfache, sehr gut abdichtende Rohr-in-Rohr-Führung geschaffen.

Das flexible Rohr wird bei Betätigung eines Kipphebels bogenförmig deformiert, so daß aufgrund der elastischen Deformation des Verschlußelementes auf den in einer Öffnungsposition befindlichen Kipphebel elastische Rückstellkräfte wirken. Es ist dann besonders vorteilhaft, eine Rastsperre mit verschiedenen Rastpositionen vorzusehen, die an den Kipphebel angreift und diesen in seinen verschiedenen Öffnungspositionen rastend arretiert. Eine derartige Rastsperre ist jedoch für eine einfache Einstellung der Dosierung vorteilhaft, wenn das Betätigungselement als Schieber ausgeführt ist.

Ist der Kipphebel mittels Zapfen gelagert, so können an dem Kipphebel unterhalb der Zapfen angeformte Kreissegmente vorgesehen sein, die vor und hinter der Drehachse von Auflagern unterstützt werden und eine unbeabsichtigte axiale Bewegung des Kipphebels unter Ausübung eines vertikal abwärts gerichteten Druckes verhindern. Die Kreissegmente können dabei mit Hinterschneidungen versehen sein, in die ein Rastnocken rastend einführbar ist. Die Rastverbindung ist somit in jeder der Öffnungsstellungen des Kipphebels innerhalb der Verschlußvorrichtung angeordnet und beispielsweise vor Verschmutzung geschützt.

Der Rastnocken kann dabei auf einer zwischen den Auflagern angeordneten Blattfeder angeordnet sein oder selber als Federelement ausgeführt sein.

Nachfolgend wird die vorliegende Erfindung beispielhaft beschrieben und anhand der Figuren beispielhaft erläutert. Es zeigen:
- Fig. 1: einen Schnitt durch eine erfindungsgemäße Verschlußvorrichtung in verschlossenem Zustand;
- Fig. 2: die Verschlußvorrichtung nach Fig. 1 in einem ersten geöffneten Zustand;
- Fig. 3: die Verschlußvorrichtung nach Fig. 1 in einem weiter geöffneten Zustand;
- Fig. 4: eine Draufsicht auf die Verschlußvorrichtung nach Fig. 1 ohne Kipphebel;
- Fig. 5: einen Schnitt durch die Verschlußvorrichtung nach Fig. 4 entlang der Linie V-V.

Die in den Figuren 1 bis 5 dargestellte erfindungsgemäße Verschlußvorrichtung ist als Kippverschluß ausgeführt. Die Verschlußvorrichtung 1 weist ein topfförmiges Gehäuse 2 auf, das koaxial zu dem Austrittsstutzen 3 des Behälters angeordnet und mittels des Gewindestutzens 4 mit diesem verschraubt ist. Das Gehäuse 2 weist einen zylindrischen Austrittsstutzen 5 auf, der koaxial in dem Gehäuse 2 angeordnet und mit einer seitlichen Öffnung 6 versehen ist. Konzentrisch zwischen dem Austrittsstutzen 5 und dem Gewindestutzen 4 ist eine Dichtlippe 7 angeordnet, die abdichtend an dem Austrittsstutzen 3 des Behälters anliegt. Die seitliche Öffnung 6 des Austrittsstutzens 5 ist durch den als Verschlußelement wirkenden, vertikal angeordneten Rohrabschnitt 8 mediendicht verschließbar und in verschiedenen Öffnungsstellungen freigebbar. Der zylindrische Rohrabschnitt 8 ist in seinem mittleren Bereich über seinen gesamten Umfang abdichtend in einer Führungshülse 9 längsverschiebbar geführt und an seinem oberen Ende einteilig an dem um die horizontal angeordnete Mittelachse des Gehäuses 2 schwenkbar gelagerten Kipphebel 10 angeformt. Das untere, stirnseitig offene Ende des Verschlußrohres 8 kann mediendicht in einem Dichtsitz 11 angeordnet werden, dessen mittlerer Bereich von dem Gewindestutzen 4 unterstützt wird und der einteilig an dem Gehäuse 2 angeformt ist. Hierdurch ist eine besonders stabile als auch raumsparende Anordnung des Dichtsitzes 11 gegeben. Das obere Ende des Verschlußrohres 8 geht in einen rechtwinklig zu diesem abgewinkelten Austrittskanal 12 über, der in dem Kipphebel 10 angeordnet und mit diesem verschwenkbar ist. Dadurch wird bei seitlich an dem Stutzen 5 angeordneter Öffnung 6 das austretende Medium zweimal um jeweils 90° umgelenkt, wodurch eine platzsparende Anordnung der Abdichtbereiche des Dichtsitzes 11 und der Austrittsöffnung 13 gegeben ist. Der Austrittskanal weist dabei einen geringeren Querschnitt als das Verschlußrohr auf, so daß eine strömungstechnisch günstige Ausführungsform gegeben ist. Die das Medium freigebende Austrittsöffnung 13 ist dabei in der in Fig. 1 gezeigten Verschlußstellung der Verschlußvorrichtung hinter einem Teilbereich des Gehäuses 2 angeordnet, wobei das austrittsseitige Ende des Austrittskanals 12 dichtend an der Innenwand des Teilbereichs des Gehäuses 2 anliegt. Des weiteren liegt das untere, stirnseitig offene Ende des Rohres 8 in der in Fig. 1 gezeigten Stellung des Kipphebels 10 dichtend an dem Dichtsitz 11 an. Hierdurch ist eine zweifache Abdichtung der Verschlußvorrichtung gegeben, so daß eine sichere Bevorratung des Mediums in dem Behälter gewährleistet ist.

Wird die Verschlußvorrichtung unter Betätigung des Kipphebels 10 aus der in Fig. 1 gezeigten Verschlußstellung in eine erste Öffnungsstellung überführt, wie sie beispielhaft in Fig. 2 veranschaulicht ist, so wird das untere stirnseitige Ende des rohrförmigen Verschlußelementes 8 von dem Dichtsitz 11 beabstandet sowie der Austrittskanal 12 mit seinem der Innenwand des Gehäuses 2 zugewandtem Ende nach oben verschwenkt und so die endseitig an dem Austrittskanal 12 angeordnete Austrittsöffnung 13 vollständig oberhalb des Gehäuserandes angeordnet. Bei dieser Verschwenkung wird der oberhalb der Führungshülse 9 angeordnete Bereich des elastischen Verschlußelementes 8 bogenförmig deformiert. Hierdurch kann die Schwenkbewegung des Kipphebels in eine Hubbewegung des Verschlußrohres 8 überführt werden, wobei gleichzeitig das Rohr 8 sowie die dieses dichtend umgebende Führungshülse 9 als zylindrische Bauteile ausführbar sind. Die Beabstandung des unteren Endes des Verschlußelementes 8 von dem Dichtsitz 11 hängt dabei von dem Verschwenkwinkel des Kipphebels 10 sowie von dem Abstand des Verschlußelementes 8 von der Schwenkachse des Kipphebels 10 ab. Da die Verschwenkbewegung des Kipphebels in einen vertikalen Hub des Verschlußelementes 8 überführt wird, kann der Dichtsitz 10 planar ausgeführt werden, während der die Austrittsöffnung 13 abdichtende Bereich der Innenwandung des Gehäuses 2 sowie der dichtend an diesem anliegende Bereich des Austrittskanals 12 in Form von Kugelsphären geformt sind. Aufgrund der planaren Ausführung des Dichtsitzes 11 ist dieser besonders maßgenau herstellbar.

In Fig. 3 ist die Verschlußvorrichtung in einer weiteren Öffnungsposition dargestellt, bei der der Kipphebel 10 weiter aus seiner Verschlußposition verschwenkt ist und das untere Ende des Verschlußelementes 8 weiter von dem Dichtsitz 11 beabstandet ist. Hierdurch ist ein größerer Querschnittsbereich der seitlich an dem Austrittsstutzen 5 angeordneten Öffnung 6 freigegeben. In dieser Position kann auch ein höherviskoses Medium leicht das Verschlußelement 8 und letztlich die Austrittsöffnung 13 passieren. Damit ist die Verschlußvorrichtung in unterschiedliche Öffnungspositionen überführbar, in der jeweils Medien mit deutlich unterschiedlicher Viskosität dosiergenau dem Behälter entnehmbar sind. Der Querschnitt der Öffnung 6 kann dabei so bemessen sein, daß er mit dem durchströmbaren Querschnitt des Verschlußelementes 9 übereinstimmt, wobei das Verschlußelement 9 bei größtem Hub die Öffnung 6 vollständig freigibt.

Das Verschlußelement 8 besteht in dem gezeigten Ausführungsbeispiel aus dem gleichen Material wie der Kipphebel 10 und ist einteilig an diesem angeformt. Die Flexibilität des Verschlußelementes 8 wird dabei durch eine geeignete Bemessung der Wandstärke desselben erreicht. Das Verschlußelement 8 kann jedoch auch aus einem anderen Material als der Kipphebel 10 bestehen und kann an diesem beispielsweise durch Verklebung oder durch Preßsitz gehaltert werden.

Fig. 4 zeigt einen Schnitt der erfindungsgemäßen Verschlußvorrichtung, aus dem deutlich hervorgeht, daß sowohl das Gehäuse 2 als auch der Austrittsstutzen 5 der Verschlußvorrichtung jeweils einen kreisrunden Querschnitt aufweisen. Dabei ist ebenfalls ersichtlich, daß das Verschlußelement 8 sowie die dieses abdichtend umgebende Führungshülse 9 ebenfalls einen kreisrunden Querschnitt aufweisen, wobei das Verschlußrohr 8 am Umfang des Austrittsstutzens 5 angeordnet ist, wobei die Längsachse des Verschlußrohres 8 radial nach außen versetzt zum Umfang des Austrittsstutzens 5 angeordnet ist und das Verschlußrohr 8 in einem Teilbereich mit dem Anschlußstutzen 5 überlappt. Hierdurch ist im Dichtungsbereich des Rohres 8 eine exakte Führung gewährleistet, da die Führungshülse 9 das Verschlußelement 8 um mehr als seinen halben Umfang umgreift, zugleich ist bei gegebenem Hub des Verschlußelementes 8 ein vergleichsweise großer Querschnitt der Öffnung 6 für den Ausfluß des Mediums freigegeben. Des weiteren ist ersichtlich, daß der Kipphebel 10 mittels der Zapfen 14 schwenkbar gelagert ist, wobei die Verschwenkachse in der Mittelebene der Verschlußvorrichtung verläuft. Unterhalb der Zapfen 14 sind ebene Kreissegmente 15 an dem Kipphebel 10 einstückig angeformt, die der Halterung des Kipphebels 10 bei Einwirkung eines vertikal abwärts gerichteten Druckes dienen.

Wie in Fig. 5 zu sehen ist, werden die Kreissegmente 15 vor und hinter der Drehachse des Kipphebels 10 von Auflagern 16 unterstützt, die balkenförmig ausgebildet an der Innenwand des Gehäuses 2 einteilig angeformt sind. Die Auflager 16 weisen dabei eine mit den Kreissegmenten 15 korrespondierende bogenförmige Auflagefläche auf. An der Umfangsfläche der Kreissegmente 15 sind voneinander beabstandet mehrere Hinterschneidungen 17 angeordnet. Zwischen den Auflagern 16 ist eine Blattfeder 18 vorgesehen, in deren Scheitelpunkt ein Rastnocken 19 einteilig angeformt ist, der wahlweise unter Verschwenkung des Kipphebels 10 in eine der Hinterschneidungen 17 einführbar ist. Damit ist jeder der Sollstellungen, in die die Verschlußvorrichtung überführbar ist, eine definierte Verschwenkstellung des Kipphebels und eine damit korrespondierende Anordnung des Rastnockens 19 in einer der Hinterschneidungen 17 zugeordnet. Durch die Anordnung des Rastnockens 19 auf der Blattfeder 18 ist dabei die Rastsperre in beiden Verkipprichtungen des Verkipphebels leicht betätigbar und, da sie an der Innenwand des Gehäuses 2 angeordnet ist, vor äußeren Eingriffen geschützt.

## Patentansprüche

1. Als Kippverschluß ausgebildete Verschlußvorrichtung (1) für Behälter mit fließfähigen Medien, insbesondere für Reinigungsmittel, Kosmetika od. dgl., bestehend aus einem mit einer Behälteröffnung mediendicht befestigbarem Gehäuse (2) mit einem Austrittsstutzen (5), der mit einer das Medium freigebenden Austrittsöffnung verbunden ist, einem mediendurchströmbaren Verschlußrohr (8), mittels dessen der Austrittsstutzen mediendicht verschließbar und freigebbar ist, sowie einem als Kipphebel (10) ausgebildeten Betätigungselement an dem der Austrittskanal (12) für das Medium vorgesehen ist, mittels dessen das Verschlußrohr (8) in seine Sollposition überführbar ist, **dadurch gekennzeichnet,** daß das flexible Verschlußrohr (8) radial nach außen versetzt ist zum Umfang des Austrittsstutzens (5), daß das Verschlußrohr (8) beim Öffnen über seinen gesamten Umfang abdichtend in einer Führungshülse (9) längsverschieblich geführt ist, daß ein Endbereich desselben eine mediendicht von einem Dichtsitz (11) aufnehmbare Eintrittsöffnung aufweist und ein anderer Endbereich mit der das Medium freigebenden Austrittsöffnung (13) in Verbindung steht, wobei das Verschlußrohr (8) und der Dichtsitz relativ zueinander beabstandbar sind, so daß das Verschlußrohr (8) bei der Beabstandung über seinen gesamten Verfahrweg mediendicht in der Führungshülse (9) geführt ist, und daß in Abhängigkeit von der Beabstandung die Eintrittsöffnung des Verschlußrohrs (8) in mindestens zwei unterschiedliche Öffnungsquerschnitte freigebbar ist.

2. Verschlußvorrichtung nach Anspruch 1, **dadurch** **gekennzeichnet,** daß der Austrittskanal (12) seitlich aus dem Kipphebel (10) austritt, das Betätigungselement in der Verschlußstellung des Verschlußrohrs (8) im Bereich des Austrittskanals (12) abdichtend an der Innenwand des Gehäuses (2) anliegt und in der ersten der Öffnungspositionen die Austrittsöffnung (13) des Austrittskanals vollständig freigibt.

3. Verschlußvorrichtung nach einem der Ansprüche 1 oder 2, **dadurch gekennzeichnet,** daß eine Rastsperre mit verschiedenen Rastpositionen vorgesehen ist, die an dem Kipphebel (10) angreift und diesen in seinen verschiedenen Öffnungspositionen rastend arretiert.

4. Verschlußvorrichtung nach Anspruch 3, **dadurch gekennzeichnet,** daß der Kipphebel (10) mittels Zapfen (14) gelagert ist und an dem Kipphebel (10) unterhalb der Zapfen (14) Kreissegmente (15) angeformt sind, die vor und hinter der Drehachse des Kipphebels (10) von Auflagern (16) unterstützt werden und daß mindestens eines der Kreissegmente (14) Hinterschneidungen (17) aufweist, in die ein Rastnocken (19) rastend einführbar ist.

5. Verschlußvorrichtung nach Anspruch 4, **dadurch gekennzeichnet,** daß der Rastnocken (19) zwischen den Auflagern (16) auf einer Blattfeder (18) angeordnet ist.

## Claims

1. Closure apparatus (1), in the form of a rocker closure, for containers having free-flowing media, in particular for cleaning agents, cosmetics, or the like, comprising a housing (2), which can be fixed in a media-tight manner with a container opening, having an outlet connecting piece (5) which is connected to an outlet opening, which releases the medium, having a closure tube (8), through which media can flow and by means of which the outlet connecting piece can be closed and released in a media-tight manner, and having an activation element which is in the form of a rocker lever (10) and on which the outlet channel (12) for the medium is provided and by means of which the closure tube (8) can be moved to its desired position, characterised in that the flexible closure tube (8) is offset radially outwards relative to the periphery of the outlet connecting piece (5), in that the closure tube (8), when opening takes place, is guided in a longitudinally displaceable manner in a guide sleeve (9) in a sealing manner over its entire periphery, in that an end region of the closure tube (8) has an inlet opening, which can be received in a media-tight manner by a sealing seat (11), and another end region is connected to the outlet opening (13) which releases the medium, it being possible to space the closure tube (8) and the sealing seat relative to one another so that the closure tube (8) is guided during the spacing in the guide sleeve (9) in a media-tight manner over its entire travel path, and in that, dependent on the spacing, the inlet opening of the closure tube (8) can be released in at least two different opening cross-sections.

2. Closure apparatus according to claim 1, characterised in that the outlet channel (12) opens laterally out from the rocker lever (10), the activation element in the closure position of the closure tube (8) rests against the inner wall of the housing (2) in a sealing manner in the region of the outlet channel (12) and, in the first of the opening positions, completely releases the outlet opening (13) of the outlet channel.

3. Closure apparatus according to either claim 1 or 2, characterised in that a snap-in catch is provided with different snap-in positions and acts on the rocker lever (10) and stops the rocker lever (10) in a locking manner in its different opening positions.

4. Closure apparatus according to claim 3, characterised in that the rocker lever (10) is mounted by means of trunnions (14) and there are formed on the rocker lever (10) below the trunnions (14) circle segments (15) which are supported in front of and behind the axis of rotation of the rocker lever (10) by supports (16), and in that at least one of the circle segments (14) has recesses (17) into which a snap-in cam (19) can be inserted in a locking manner.

5. Closure apparatus according to claim 4, characterised in that the snap-in cam (19) is arranged between the supports (16) on a leaf spring (18).

## Revendications

1. Dispositif d'obturation (1), réalisé sous forme d'obturateur basculant, pour des récipients contenant des milieux capables de s'écouler, en particulier pour produits de nettoyage, pour cosmétiques, ou similaires, comprenant un boîtier (2) susceptible d'être fixé de façon étanche sur une ouverture de récipient et présentant un manchon de sortie (5), lequel est relié à une ouverture de sortie qui libère le produit, comprenant un tube d'obturation (8) susceptible d'être traversé par le produit et au moyen duquel le manchon de sortie est susceptible d'être refermé de manière étanche aux produits, et d'être ouvert, et comprenant un élément d'actionnement, réalisé sous forme de levier basculant (10), sur lequel est prévu le canal de sortie (12) pour le produit et au moyen duquel le tube d'obturation (8) est susceptible d'être amené dans sa position de consigne,
caractérisé en ce que le tube d'obturation flexible (8) est déporté radialement vers l'extérieur en direction de la périphérie du manchon de sortie (5), en ce que le tube d'obturation (8) est guidé lors de l'ouverture d'une manière étanche sur la totalité de sa périphérie avec faculté de déplacement longitudinal dans un fourreau de guidage (9), en ce qu'une région terminale dudit tube d'obturation présente une ouverture d'entrée susceptible d'être reçue de manière étanche par un siège d'étanchéité (11) et une autre région terminale est en communication avec l'ouverture de sortie (13) qui libère le produit, le tube d'obturation (8) et le siège d'étanchéité pouvant être amenés à distance l'un par rapport à l'autre, de sorte que le tube d'obturation (8) est guidé, lors de la mise à distance, de façon étanche dans le fourreau de guidage (9) sur la totalité de son trajet de déplacement, et en ce qu'en fonction de la distance, l'ouverture d'entrée du tube d'obturation (8) est susceptible d'être libérée suivant au moins deux sections d'ouverture différentes.

2. Dispositif d'obturation selon la revendication 1, caractérisé en ce que le canal de sortie (12) sort latéralement hors du levier basculant (10), en ce que l'élément d'actionnement est appliqué, dans la position d'obturation du tube d'obturation (8), de façon étanche contre la paroi intérieure du boîtier (2) dans la région du canal de sortie (12), et en ce que l'élément d'actionnement libère complètement l'ouverture de sortie (13) du canal de sortie dans la première des positions d'ouverture.

3. Dispositif d'obturation selon l'une ou l'autre des revendications 1 et 2, caractérisé en ce qu'il est prévu un blocage à enclenchement présentant des positions d'enclenchement différentes, lequel attaque le levier basculant (10) et arrête celui-ci par enclenchement dans ses diverses positions d'ouverture.

4. Dispositif d'obturation selon la revendication 3, caractérisé en ce que le levier basculant (10) est monté au moyen de tourillons (14), et en ce que des segments circulaires (15) sont formés sur le levier basculant (10) au-dessous des tourillons (14), lesdits segments circulaires étant supportés par des appuis (16) devant et derrière l'axe de rotation du levier basculant (10), et en ce que l'un au moins des segments circulaires (14) comporte des contre-dépouilles (17) dans lesquelles une came d'enclenchement (19) est susceptible de s'introduire en enclenchement.

5. Dispositif d'obturation selon la revendication 4, caractérisé en ce que la came d'enclenchement (19) est agencée sur un ressort à lame (18) entre les appuis (16).
